# FASCICULE DE BREVET EUROPEEN

(11) **EP 0 810 693 B1**
(45) Date de publication et mention de la délivrance du brevet: **18.07.2001**
(21) Numéro de dépôt: 97400937.5
(22) Date de dépôt: 25.04.1997
(51) Int. Cl.: H01R 13/52

(54) **Dispositif de connexion électrique étanche**
Abgedichtete elektrische Verbindungsanordnung
Sealed electrical connecting device

(30) Priorité: 31.05.1996 FR 9606711
(43) Date de publication de la demande: 03.12.1997
(73) Titulaire: Société d'Exploitation des Procédés Maréchal (SEPM), société anonyme, F-94417 Saint Maurice Cédex (FR)
(72) Inventeur: Winkler, Philippe, 95120 Ermont (FR)
(74) Mandataire: Chambon, Gérard

(56) Documents cités:
- EP-A- 0 460 727
- DE-A- 4 220 716
- DE-A- 4 320 540
- GB-A- 1 562 152

## Description

L'invention concerne un dispositif de connexion électrique étanche comportant une fiche ou similaire destinée à se connecter avec une prise constituant le socle d'une prise de courant ou la prise mobile d'un prolongateur ou d'un connecteur.

Il est connu de concevoir un socle de prise de courant pourvu d'un carter muni d'un couvercle de protection articulé et rabattable en position de repos. GB-A-1 562 152 divulgue un dispositif selon le préambule de la revendication 1.

Il est clair toutefois qu'il y a lieu de généraliser un tel socle à d'autres systèmes de connexion électrique, comme mentionné ci-avant, tels qu'une prise mobile d'un connecteur électrique, prévue pour s'accoupler avec le socle du connecteur dont les organes de contact sont généralement semblables à ceux d'une fiche, ou encore tels qu'une prise mobile d'un prolongateur, prévue pour s'accoupler avec une fiche.

Il est difficile de concevoir des dispositifs étanches de ce type, susceptibles notamment de supporter certains jeux et tolérances entre les pièces.

C'est pourquoi jusqu'à présent, l'étanchéité était obtenue au moyen de deux joints plats annulaires prévus pour venir s'appliquer sur le bord frontal du socle, l'un étant aménagé dans le couvercle et l'autre, autour d'une partie de la fiche.

L'inventeur a eu le mérite de remettre en cause ce principe et d'assurer l'étanchéité au moyen d'un seul joint disposé, contrairement à l'art connu, sur le socle et seulement sur celui-ci, dénommé ci-après prise pour les raisons de généralisation évoquées ci-avant.

Toutefois, entre autre dans ce cas, il y avait lieu de réaliser une jonction étanche compatible avec à la fois le mouvement pivotant du couvercle et le mouvement translatif de la fiche.

Pour atteindre ce but, l'inventeur propose un dispositif de connexion électrique selon la revendication 1.

Avantageusement, les surfaces d'appui du couvercle et du carter de la fiche sont prévues pour venir au contact d'une zone réduite de la partie recourbée du joint.

Par exemple et non obligatoirement, la surface d'appui du couvercle est tronconique, tandis que la surface d'appui du carter de la fiche est cylindrique parallèlement à l'axe longitudinal dudit carter.

De préférence, la gorge annulaire présente une section rectangulaire ainsi qu'un rebord intérieur d'où fait saillie la partie recourbée dudit joint et sur lequel vient en regard une partie correspondante du couvercle ou respectivement du carter de la fiche en position fermée dudit couvercle et respectivement en position accouplée de ladite fiche, tandis que la paroi extérieure de la gorge annulaire présente un prolongement longitudinal qui s'étend au-delà du rebord intérieur de ladite gorge.

Dans ce cas par exemple et non nécessairement, le prolongement de la paroi extérieure de la gorge annulaire est en outre évasé de l'arrière vers l'avant dans le sens longitudinal, sur au moins la majeure partie de sa périphérie.

Selon un mode de réalisation, le joint présente une nervure périphérique prévue sur la face extérieure de sa partie recourbée, destinée à s'appuyer sur la paroi interne de la gorge, ainsi qu'une entaille ménagée sur la face extérieure et à la base de sa partie recourbée et son pied est biseauté sur sa face extérieure.

Pour des raisons de maintien du joint et éventuellement aussi pour des raisons esthétiques, le carter de la prise comporte une bague périphérique qui vient recouvrir au moins en partie sa gorge annulaire et donc le joint logé dans cette dernière.

L'invention sera bien comprise à la lecture de la description qui va suivre d'un mode de réalisation donné à titre d'exemple et qui se réfère aux dessins annexés dans lesquels:
- la figure 1 est une vue de dessus d'un socle de prise de courant selon l'invention, avec son couvercle ouvert,
- la figure 2 montre en coupe axiale le carter de la figure 1 du socle de prise de courant pourvu de son couvercle en position ouverte, ainsi que le carter d'une fiche prête à l'enfichage,
- la figure 3 est une partie agrandie de la figure 2,
- la figure 4 montre en coupe les deux éléments de la figure 1 après enfichage,
- la figure 5 est une partie agrandie de la figure 4,
- la figure 6 montre en coupe le carter des figures 1 à 5 avec son couvercle rabattu,
- la figure 7 est une partie agrandie de la figure 6.

Sur les dessins, on peut voir à titre d'exemple, le carter 1, plus particulièrement d'un socle de prise de courant, et le carter 2 d'une fiche (figures 2 et 4) destinée à venir s'enficher pour se connecter dans ledit socle.

Dans le carter 2 de la fiche, sont évidemment prévus des contacts multiples sous forme de broches, destinés à venir en prise avec des contacts correspondants, généralement à pression, aménagés dans un support isolant disposé dans le carter 1 du socle (les contacts qui ne font pas l'objet du brevet ne sont pas représentés, comme d'autres moyens d'ailleurs).

Du fait de la pression exercée par les contacts et aussi de celle exercée par un système d'éjection de la fiche, on prévoit un système de verrouillage en position de connexion, sous forme ici d'un crochet 3 destiné à venir en prise avec une partie correspondante de la fiche (figure 4).

Le carter 1 du socle est en outre pourvu d'un couvercle 4 (figures 1, 2, 4 et 6) qui est articulé en 5 à l'opposé du crochet 3.

Le couvercle 4 est donc monté pivotant et peut être verrouillé en position fermée au moyen du crochet 3 (figure 6) déjà destiné à verrouiller la fiche en position de connexion, comme déjà dit.

A l'extrémité frontale du carter du socle, est prévue une gorge 6 destinée à recevoir un joint annulaire 7.

Comme le montrent les dessins, la gorge 6 présente une section rectangulaire avec un rebord intérieur 8 et un prolongement 9 de sa paroi extérieure qui s'évase ici de l'arrière vers l'avant (ces références n'étant mentionnées que sur les figures agrandies et en particulier sur la figure 3, pour raison de clarté).

Le joint 7 inséré dans la gorge 6 fait saillie dans le sens longitudinal par rapport au rebord 8. Comme on peut le voir aussi, la section du joint 7 présente une forme générale de crochet recourbé vers l'intérieur.

En outre, comme le montrent bien les figures agrandies et plus spécialement la figure 3, le joint présente une nervure 7' qui vient s'appliquer sur le prolongement 9 de la gorge.

Pour des questions de déformation du joint et/ou d'air à chasser de la gorge 6, sous la nervure 7', on a ménagé une entaille 7" tandis que le pied dudit joint présente un pan coupé ou biseau 7''' (figure 3).

Le joint 6 est en plus maintenu en place par une bague 14, qui est accrochée (par exemple par clipsage) sur le carter 1 et qui vient recouvrir en partie le joint en s'appuyant sur le dessus de celui-ci, comme le montrent bien les dessins.

En recouvrant en partie le joint, la bague 14 assure en outre en position d'ouverture, un bon aspect du point de vue esthétique.

Comme le montrent aussi les dessins, le couvercle 4 et le carter 2 de la fiche présentent des surfaces d'appui 10 et 11 sur le joint 7, qui se terminent vers l'intérieur respectivement par une pointe 12 et un épaulement 13, la surface 10 du couvercle étant tronconique avec convergence vers l'intérieur en position fermée et de l'arrière vers l'avant, tandis que la surface 11 de la fiche est cylindrique parallèlement à l'axe longitudinal de ladite fiche, c'est-à-dire à la direction d'enfichage ou d'accouplement.

Toutefois, les surfaces d'appui 10 et 11 peuvent être bien entendu toutes les deux cylindriques, ou encore toutes les deux tronconiques, voire même respectivement cylindrique et trononique à l'inverse du mode de réalisation représenté.

On comprend que la surface d'appui 10 du couvercle vient au contact du joint 7 en commençant du côté de son articulation tandis que la surface 11 du carter 2 s'applique périphériquement en même temps sur toute la surface intérieure du joint 7.

En position fermée du couvercle ou en position de connexion de la fiche, c'est-à-dire après verrouillage par le crochet 3, on peut voir que les surfaces d'appui 10 et 11 du couvercle et de la fiche s'appuient sur la partie recourbée vers l'intérieur du joint 7 qui se déforme en se refermant sur lui-même tandis que la pointe 12 dudit couvercle et respectivement l'épaulement 13 de ladite fiche viennent en regard (voire en contact ou en quasi-contact) avec le rebord 8 du carter du socle.

On comprend que le contact des surfaces d'appui précitées 10 et 11 avec le joint 7 s'effectue sensiblement selon des génératrices dudit joint (notées C et C' sur les figures 5 et 7), tandis que le joint est en contact en plusieurs endroits dans la gorge 6, comme le montrent bien lesdites figures 5 et 7, et plus particulièrement par sa nervure 7', assurant ainsi une bonne étanchéité.

Comme précisé ci-avant, le carter 1 peut être celui d'un socle de prise de courant, mais aussi celui d'une prise mobile prévue pour se connecter soit à un socle de connecteur, soit à une fiche de prolongateur, d'où l'expression générale utilisée, comme déjà dit, de prise, tout en généralisant aussi la fiche qui peut donc constituer le socle d'un connecteur.

## Revendications

1. Dispositif de connexion électrique étanche comportant une fiche et une prise constituant le socle d'une prise de courant ou la prise mobile d'un prolongateur ou d'un connecteur, la fiche étant destinée à se connecter avec la prise, et ladite prise étant pourvue d'un carter (1) muni d'un couvercle (4) de protection articulé et rabattable en position de repos, tandis que le couvercle (4) et respectivement le carter (2) de la fiche présentent des surfaces d'appui destinées à venir au contact d'un joint annulaire (7) en position fermée du couvercle et respectivement en position accouplée de la fiche, caractérisé en ce que ledit carter (1) de la prise présente sur son bord frontal une gorge annulaire (6) recevant la partie de base du joint annulaire (7) de section en forme générale de crochet recourbé vers l'intérieur.

2. Dispositif selon la revendication 1, caractérisé en ce que les surfaces d'appui (10,11) du couvercle et de la fiche sont prévues pour venir au contact d'une zone réduite (C',C) de la partie recourbée du joint (7).

3. Dispositif selon l'une des revendications 1 ou 2, caractérisé en ce que la surface d'appui (10) du couvercle (4) est tronconique.

4. Dispositif selon l'une des revendications 1 à 3, caractérisé en ce que la surface d'appui (11) du carter (2) de la fiche est cylindrique parallèlement à l'axe longitudinal dudit carter.

5. Dispositif selon l'une des revendications 1 à 4, caractérisé en ce que la gorge annulaire (6) présente une section rectangulaire.

6. Dispositif selon l'une des revendications 1 à 5, caractérisé en ce que la gorge annulaire (6) qui reçoit le joint (7) présente un rebord intérieur (8) d'où fait saillie la partie recourbée dudit joint et sur lequel vient en regard une partie correspondante (12) du couvercle (4) ou respectivement (13) du carter de la fiche en position fermée dudit couvercle et respectivement en position accouplée de ladite fiche, tandis que la paroi extérieure de la gorge annulaire (6) présente un prolongement longitudinal (9) qui s'étend au-delà du rebord intérieur (8) de ladite gorge (6).

7. Dispositif selon la revendication 6, caractérisé en ce que le prolongement (9) de la paroi extérieure de la gorge annulaire (6) est en outre évasé de l'arrière vers l'avant dans le sens longitudinal, sur au moins la majeure partie de sa périphérie.

8. Dispositif selon l'une des revendications 1 à 7, caractérisé en ce que le joint (7) présente une nervure périphérique (7') prévue sur la face extérieure de sa partie recourbée, destinée à s'appuyer sur la paroi interne de la gorge (6).

9. Dispositif selon l'une des revendications 1 à 8, caractérisé en ce que le joint (7) présente une entaille (7") ménagée sur la face extérieure et à la base de sa partie recourbée.

10. Dispositif selon l'une des revendications 1 à 9, caractérisé en ce que le joint présente un pied biseauté (7''') sur sa face extérieure.

11. Dispositif selon l'une des revendications 1 à 10, caractérisé en ce que le carter (1) de la prise comporte une bague périphérique (14) qui vient recouvrir au moins en partie sa gorge annulaire (6) et donc le joint (7) logé dans cette dernière.

## Patentansprüche

1. Abgedichtete elektrische Verbindungsanordnung mit einem Stecker und einer Kupplung als Bestandteil einer Steckdose oder einer mobilen Kupplung eines Verlängerungskabels oder eines Gerätesteckers, wobei der Stecker zum Anschluß an die Kupplung bestimmt und diese Kupplung mit einem Gehäuse (1), das mit einem angelenkten und in eine Ruhelage klappbaren Deckel (4) ausgestattet ist, versehen ist, während der Deckel (4) bzw. das Steckergehäuse (2) Stützflächen aufweisen, die dazu bestimmt sind, in geschlossener Stellung des Deckels bzw. Anschlußstellung des Steckers eine ringförmigen Dichtung (7) zu berühren, dadurch gekennzeichnet, daß das Gehäuse (1) der Kupplung auf seinem stirnseitigen Rand eine Ringnut (6) aufweist, die das untere Teil der ringförmigen Dichtung (7) aufnimmt, deren Querschnitt die allgemeine Form eines nach innen gekrümmten Hakens hat.

2. Anordnung nach Anspruch 1, dadurch gekennzeichnet, daß die Stützflächen (10, 11) des Deckels und des Steckers dafür vorgesehen sind, einen konisch zulaufenden Bereich (C', C) des gekrümmten Teils der Dichtung (7) zu berühren.

3. Anordnung nach einem der Ansprüche 1 oder 2, dadurch gekennzeichnet, daß die Stützfläche (10) des Deckels (4) kegelstumpfförmig ist.

4. Anordnung nach einem der Ansprüche 1 bis 3, dadurch gekennzeichnet, daß die Stützfläche (11) des Steckergehäuses (2) zylindrisch parallel zur Längsachse dieses Gehäuses ist.

5. Anordnung nach einem der Ansprüche 1 bis 4, dadurch gekennzeichnet, daß die Ringnut (6) einen rechteckigen Querschnitt aufweist.

6. Anordnung nach einem der Ansprüche 1 bis 5, dadurch gekennzeichnet, daß die die Dichtung (7) aufnehmende Ringnut (6) eine innere Randleiste (8) aufweist, über die der gekrümmte Teil der Dichtung herausragt und der ein entsprechender Bereich (12, 13) des Deckels (4) bzw. des Steckergehäuses in geschlossener Stellung des Deckels bzw. Anschlußstellung des Steckers gegenüber steht, während die äußere Seitenwand der Ringnut (6) einen Längsfortsatz (9) aufweist, der sich über die innere Randleiste (8) der Ringnut (6) hinaus erstreckt.

7. Anordnung nach Anspruch 6, dadurch gekennzeichnet, daß der Fortsatz (9) der äußeren Seitenwand der Ringnut (6) außerdem in der Längsrichtung auf zumindest dem größeren Teil seines Umfangs von hinten nach vorn konisch erweitert ist.

8. Anordnung nach einem der Ansprüche 1 bis 7, dadurch gekennzeichnet, daß die Dichtung (7) eine auf der Außenfläche des gekrümmten Teils vorgesehene umlaufende Rippe (7') aufweist, die dazu bestimmt ist, sich an der Seitenwand der Ringnut (6) innen abzustützen.

9. Anordnung nach einem der Ansprüche 1 bis 8, dadurch gekennzeichnet, daß die Dichtung (7) eine Kerbe (7'') aufweist, die an der Außenfläche und am unteren Bereich des gekrümmten Teils ausgespart ist.

10. Anordnung nach einem der Ansprüche 1 bis 9, dadurch gekennzeichnet, daß die Dichtung (7) einen an seiner Außenfläche abgeschrägten Fuß (7''') aufweist.

11. Anordnung nach einem der Ansprüche 1 bis 10, dadurch gekennzeichnet, daß das Gehäuse (1) der Kupplung einen peripheren Ring (14) umfaßt, der die Ringnut (6) und daher die in letzterer untergebrachte Dichtung (7) zumindest teilweise überdeckt.

## Claims

1. Sealed electrical connecting device comprising a plug and a socket constituting the base of a power socket or the mobile socket of an extension or of a connector, the plug being designed to be connected with the socket, and said socket being provided with a housing (1) fitted with a hinged protective cover (4) which can be swung back in the resting position, while the cover (4) and respectively the housing (2) of the plug have bearing surfaces designed to come into contact with an annular seal (7) in the closed position of the cover and respectively in the coupled position of the plug, characterised in that on its front edge said housing (1) of the socket has an annular groove (6) receiving the base portion of the annular seal (7) which generally has the sectional shape of a hook curved towards the inside.

2. Device according to claim 1, characterised in that the bearing surfaces (10, 11) of the cover and of the plug are designed to come into contact with a reduced zone (C', C) of the curved portion of the seal (7).

3. Device according to one of claims 1 or 2, characterised in that the bearing surface (10) of the cover (4) is the shape of a truncated cone.

4. Device according to one of claims 1 to 3, characterised in that the bearing surface (11) of the housing (2) of the plug is cylindrical parallel to the longitudinal axis of said housing.

5. Device according to one of claims 1 to 4, characterised in that the annular groove (6) has a rectangular section.

6. Device according to one of claims 1 to 5, characterised in that the annular groove (6) which receives the seal (7) has an internal edge (8) from which the curved portion of said seal projects and which is faced by a corresponding portion (12) of the cover (4) or respectively (13) of the housing of the plug in the closed position of said cover and respectively in the coupled position of said plug, while the external wall of the annular groove (6) has a longitudinal extension (9) which extends beyond the internal edge (8) of said groove (6).

7. Device according to claim 6, characterised in that the extension (9) of the external wall of the annular groove (6) is additionally flared from the rear towards the front in the longitudinal direction over at least the major portion of its periphery.

8. Device according to one of claims 1 to 7, characterised in that the seal (7) has a peripheral rib (7') provided on the external face of its curved portion, designed to bear on the internal wall of the groove (6).

9. Device according to one of claims 1 to 8, characterised in that the seal (7) has a notch (7") formed in the external face and at the base of its curved portion.

10. Device according to one of claims 1 to 9, characterised in that the seal has a bevelled foot (7"') on its external face.

11. Device according to one of claims 1 to 10, characterised in that the housing (1) of the socket comprises a peripheral ring (14) which at least partly covers its annular groove (6) and thus the seal (7) housed in the latter.
